# FASCICULE DE BREVET EUROPEEN

(11) **EP 0 557 490 B1**
(45) Date de publication et mention de la délivrance du brevet: **06.12.1995**
(21) Numéro de dépôt: 92919216.9
(22) Date de dépôt: 16.09.1992
(51) Int. Cl.: E04H 3/14, A63C 19/00, A63B 71/02

(54) **ELEMENTS PREFABRIQUES POUR LA REALISATION D'INFRASTRUCTURES SPORTIVES**
FERTIGTEILE FÜR DIE KONSTRUKTION VON SPORTANLAGEN
PREFABRICATED MEMBERS FOR FORMING SPORTS INFRASTRUCTURES

(30) Priorité: 18.09.1991 FR 9111472
(43) Date de publication de la demande: 01.09.1993
(73) Titulaire: RICHARDET & JULIER S.A., CH-1028 Préverenges (CH)
(72) Inventeur: BERGERON, Luc, CH-1004 Lausanne (CH); KOSCIOLEK, Christophe, CH-1006 Lausanne (CH)
(74) Mandataire: Nithardt, Roland
(86) Numéro de dépôt international: CH9200189
(87) Numéro de publication internationale: WO9306321

(56) Documents cités:
- EP-A- 0 125 179
- CA-A- 1 244 276

## Description

La présente invention concerne un ensemble d'éléments préfabriqués pour la réalisation d'infrastructures sportives et notamment la délimitation de terrains pour la pratique de jeux ou de sports d'équipe ou individuels, ces éléments formant des barrières latérales et des barrières d'extrémité, lesdites barrières comportant une armature métallique sur laquelle sont montés des éléments de garniture.

On connaît déjà des éléments de ce type, constitués par des barrières en bois traité fixées côte à côte pour délimiter une terrain de sport ou une aire de jeu. Ces éléments sont généralement lourds et nécessitent un ancrage direct au sol, notamment pour assurer la stabilité des barrières d'extrémité qui comportent les buts.

Les caractéristiques prévues dans le préambule de la revendication 1 se retrouvent dans le document EP-A-0 125 179 qui décrit un court autoportant pour le squash ou un sport similaire. Les parois latérales et d'extrémité du court sont composées de panneaux modulaires en forme de caisson, possédant un fond plat placé vers l'intérieur du court et des rebords d'assemblage pour la fixation des panneaux entre eux. Ces panneaux sont juxtaposés et superposés comme des briques pour former les parois. Pour renforcer et stabiliser ces parois, il est prévu une ossature métallique ayant des traverses disposées sous le plancher du court. Une telle construction est lourde et ne convient pas à des terrains de jeu en plein air.

La présente invention se propose de pallier ces inconvénients en réalisant un ensemble composé d'éléments autoportants et stables, sans ancrage ou avec un ancrage léger au sol.

Ce but est atteint par l'ensemble d' éléments préfabriqués selon l'invention, caractérisé en ce que les barrières d'extrémité comportent des buts correspondant aux sports pratiqués et comprennent un portique définissant un but de largeur et de hauteur prédéterminées, et en ce que ledit portique comprend une plate-forme disposée au-dessus dudit but.

Selon une forme de réalisation préférée, les barrières latérales comportent un banc. De préférence, le banc est monté sur un support solidaire de ladite armature métallique de la barrière latérale et est constitué par une barre d'appui horizontale, parallèle à la barrière correspondante. D'une façon avantageuse, la barre d'appui est située à une hauteur suffisante par rapport au sol pour constituer un appui pour un spectateur debout.

Les éléments de garniture plans peuvent comporter des panneaux évidés ou des planches disposées horizontalement.

D'une façon avantageuse, la plate-forme du portique est délimitée par des rampes de protection et ces rampes de protection comportent au moins un support pour la fixation d'accessoires de jeux ou de sports. Ces accessoires peuvent comporter au moins un des éléments suivants: toboggan, cordes à grimper, échelle de corde, anneaux, perches, balançoires. De préférence, le portique comporte au moins une échelle d'accès à la plate-forme et ladite échelle est verticale et sert de support latéral à la plate-forme. Le portique peut comporter deux échelles qui constituent les supports d'extrémité de la plate-forme et définissent les éléments latéraux du portique.

Dans toutes les formes de réalisation, les barrières latérales et les barrière d' extrémité peuvent comporter des organes de liaison permettant leur assemblage juxtaposé, ces organes de liaison comprenant des pattes soudées aux montants de l'armature métallique desdites barrières.

La présente invention sera mieux comprise en référence à la description d'exemples de réalisation et des dessins annexés, dans lesquels :
la figure 1 représente une vue en perspective d'un terrain de sport ou de jeux délimité avec les éléments préfabriqués selon l'invention,
la figure 2 représente une vue en élévation de l'extérieur du terrain de sport représenté par la figure 1,
la figure 3 représente une vue en élévation, de l'intérieur du terrain de sport de la figure 1,
la figure 4 représente une vue de l'intérieur en perspective d'une barrière d'extrémité en forme de portique et équipée d'un accessoire,
la figure 5 représente une vue de l'extérieur, en perspective, du portique de la figure 4,
la figure 6 représente une première forme de réalisation d'une barrière latérale,
la figure 7 représente une autre forme de réalisation d'une barrière latérale équipée d'une barre d'appui,
la figure 8 représente une troisième forme de réalisation d'une barrière latérale équipée d'un banc, et
la figure 9 représente une vue partiellement coupée, en perspective d'un organe de liaison entre les armatures métalliques des barrières latérales ou des barrières d'extrémité constituant les éléments préfabriqués selon l'invention.

En référence à la figure 1, le terrain de sport 10 représenté est délimité sur ses côtés par des barrières latérales 11 et 12 et à ses extrémités par des barrières d'extrémité 13.

Les figures 2 et 3 représentent les barrières d'extrémité 13 qui comprennent un portique 14 et des barrières adjacentes 15 et 16 qui sont sensiblement identiques aux barrières latérales 11 mais qui ont une hauteur supérieure à ces dernières.

Le portique 14 est représenté plus en détail par les deux vues en perspective des figures 4 et 5. On notera tout d'abord qu'il comprend une plate-forme 17 ménagée au-dessus du but 18 et protégée par des rampes de protection latérales 19 et 20. Par ailleurs, ce portique comporte deux échelles 21 et 22 disposées de part et d'autre qui permettent l'accès à la plate-forme 17 et qui assurent simultanément la rigidité de l'ensemble et la stabilité du portique qui peut être posé à même le sol sans nécessiter aucun ancrage. Dans certaines réalisations, on peut ne prévoir qu'une seule échelle pour libérer la place à côté du portique en vue du montage d'accessoires. La rampe de protection 20 sert de support à un accessoire tel que par exemple un panier de basket 23 et son équipement annexe. Le portique comprend une armature métallique, par exemple en tube de section circulaire ou polygonale, qui comprend également les échelons 21′ et 22′ des échelles 21 et 22, et des panneaux de revêtement ou d'habillage pleins ou évidés qui peuvent être en bois naturel, par exemple en planches ajourées, en bois synthétique, en matière synthétique moulée, en tôle ou en tout autre matériau approprié. Ces panneaux sont vissés ou rivetés sur l'armature métallique. Cette armature métallique peut supporter divers autres accessoires tels que un toboggan, des cordes à grimper, des échelles de corde, des anneaux ou des balançoires. Sur la face où est ménagé le but 18, le portique comporte deux panneaux de revêtement latéraux 18a et 18b. Sur la face opposée ou face extérieure du portique sont prévues deux ouvertures latérales 18c et 18d, prévues de part et d'autre de l'ouverture centrale correspondant au but 18, qui est habituellement obturé par un filet de but (non représenté). Les deux ouvertures latérales constituent les portes d'accès au terrain et peuvent éventuellement être utilisées pour le contrôle des entrées, en cas de match organisé.

La figure 6 représente une vue en perspective d'une barrière latérale 12 qui comporte une armature métallique 12a et un panneau de revêtement 12b. L'armature métallique 12a est de préférence réalisée au moyen d'un tube coudé en forme de U renversé. Le panneau de revêtement 12b est de préférence identique à ceux décrits en référence aux figures 4 et 5 pour répondre aux exigences d'esthétique et de sécurité. Les deux montants verticaux 12c et 12d de l'armature métallique comportent des pattes 30 agencées pour permettre la liaison des différents éléments, et notamment des barrières latérales.

La figure 7 illustre une première forme de réalisation d'une barrière latérale 11 associée à une barre d'appui horizontale 31 parallèle à cette barrière. Cette barrière 11 comporte une armature métallique 11a qui comprend tous les éléments de l'armature métallique 12a de la barrière latérale 12 mais qui se prolonge à son extrémité inférieure par deux supports coudés 32 sur lesquels est fixée la barre d'appui horizontale 31. Cette barre d'appui horizontale est avantageusement disposée à une hauteur supérieure à celle d'un banc ou d'une chaise mais suffisante pour permettre à un spectateur de s'appuyer sur cette barre en se tenant éventuellement au tronçon horizontal supérieur de l'armature métallique 11a. Comme précédemment cette armature métallique reçoit un ou plusieurs panneaux de revêtement 11b sensiblement identiques aux panneaux 12b. Par ailleurs des pattes de liaison 30 sont également prévues sur les montants verticaux de l'armature métallique 11a et sont de préférence soudées à ces montants.

La figure 8 illustre une autre forme de réalisation d'une barrière latérale 11′ qui diffère de la précédente par le fait que la barre d'appui horizontale 31 est remplacée par un banc 31′ monté sur deux supports coudés solidaires des extrémités inférieures des tronçons verticaux de l'armature métallique 11′a de la barrière latérale 11′. Le panneau de revêtement 11′b est identique au panneau 11b et les pattes de liaison 30 sont également identiques à celles décrites précédemment.

La figure 9 illustre une vue en perspective partielle représentant le mode de liaison des différentes barrières entre elles et notamment celui des barrières latérales. Les pattes 30 d'une armature métallique 11a d'une barrière 11 sont juxtaposées à celles d'une armature métallique 11′a d'une barrière latérale 11′ et vissées ensemble au moyen d'une vis 40, de préférence associée à un écrou (non représenté) pour permettre un démontage de l'ensemble. Il est bien entendu que cette forme de couplage des barrières n'est pas unique et pourrait être remplacée par toute autre construction permettant d'atteindre le même objectif.

Des montants 7 et 8 fixés par vissage ou soudage aux tronçons verticaux de l'armature métallique des barrières latérales 11 et 12 permettent la mise en place d'un filet 9 nécessaire à la pratique de sports tels que le volley-ball, le badminton etc. (figure 1).

## Revendications

1. Ensemble d' éléments préfabriqués pour la réalisation d'infrastructures sportives et notamment la délimitation de terrains pour la pratique de jeux et de sports d'équipe ou individuels, ces éléments formant des barrières latérales (11, 12) et des barrières d'extrémité (13), lesdites barrières (11, 12, 13) comportant une armature métallique sur laquelle sont montés des éléments de garniture plans, caractérisé en ce que les barrières d'extrémité (13) comportent des buts (18, 23) correspondant aux sports pratiqués et comprennent un portique (14) définissant un but de largeur et de hauteur prédéterminées, et en ce que ledit portique (14) comprend une plate-forme (17) disposée au-dessus dudit but.

2. Ensemble d'éléments selon la revendication 1, caractérisé en ce que les barrières latérales comportent un banc (31, 31′).

3. Ensemble d'éléments selon la revendication 2, caractérisé en ce que le banc (31′) est monté sur un support (32) solidaire de ladite armature métallique de la barrière latérale (11′).

4. Ensemble d'éléments selon la revendication 2, caractérisé en ce que le banc est constitué par une barre d'appui horizontale (31), parallèle à la direction de la barrière latérale (11).

5. Ensemble d'éléments selon la revendication 4, caractérisé en ce que la barre d'appui (31) est située à une hauteur suffisante par rapport au sol pour constituer un appui pour un spectateur debout.

6. Ensemble d'éléments selon la revendication 1, caractérisé en ce que les éléments de garniture plans (11b, 12b, 18a, 18b) comportent des panneaux évidés.

7. Ensemble d'éléments selon la revendication 1, caractérisé en ce que les éléments de garniture comportent des planches disposées horizontalement .

8. Ensemble d'éléments selon l'une des revendications précédentes, caractérisé en ce que ladite plate-forme (17) du portique est délimitée par des rampes de protection (19, 20).

9. Ensemble d'éléments selon la revendication 8, caractérisé en ce que les rampes de protection (19, 20) comportent au moins un support pour la fixation d'accessoires de jeux ou de sports.

10. Ensemble d'éléments selon la revendication 9, caractérisé en ce que les accessoires comportent un but pour le basket (23).

11. Ensemble d'éléments selon la revendication 9, caractérisé en ce que lesdits accessoires comportent au moins un des accessoires suivants : toboggan, cordages, échelles de corde, anneaux, perche, balançoire.

12. Ensemble d'éléments selon l'une des revendications précédentes, caractérisé en ce que ledit portique (14) comporte au moins une échelle d'accès à la plate-forme (17).

13. Ensemble d'éléments selon la revendication 12, caractérisé en ce que ladite échelle est verticale et sert de support latéral à la plate-forme.

14. Ensemble d'éléments selon la revendication 12 ou 13, caractérisé en ce que le portique comporte deux échelles (21, 22) qui constituent les supports d' extrémité de la plate-forme et définissent les éléments latéraux du portique (17).

15. Ensemble d'éléments selon l'une des revendications précédentes, caractérisé en ce que les barrières latérales (11, 12) et les barrières d'extrémité (13) comportent des organes de liaison (30) permettant leur assemblage juxtaposé.

16. Ensemble d'éléments selon la revendication 15, caractérisé en ce que lesdits organes de liaison comprennent des pattes (30) soudées à des montants (12c, 12d) de l'armature métallique desdites barrières.

## Patentansprüche

1. Fertigteile für die Konstruktion von Sportanlagen und insbesondere für die Abgrenzung von Gebäuden, für die Ausübung von Spielen und von Sportarten durch Mannschaften oder durch Einzelsportler, wobei die Fertigteile seitliche Schranken (11,12) und Abschlußschranken (13) bilden, wobei die Schranken (11,12,13) aus einem metallischen Gestell bestehen, auf dem flache Belagteile angebracht sind,
**dadurch gekennzeichnet,** daß
die Abschlußschranken (13) Tore (18,23) entsprechend den ausgeübten Sportarten aufweisen und ein Portal (14) besitzen, das ein Tor mit einer vorherbestimmten Breite und Höhe bildet, und daß das Portal (14) eine Plattform (17) aufweist, die oberhalb des Tores angeordnet ist.

2. Fertigteile nach Anspruch 1,
**dadurch gekennzeichnet,** daß
die seitlichen Schranken mit einer Bank (31, 31′) versehen sind.

3. Fertigteile nach Anspruch 2,
**dadurch gekennzeichnet,** daß
die Bank (31′) auf einer Auflage (32) angeordnet ist, die mit dem metallischen Gestell der seitlichen Schranke (11′) fest verbunden ist.

4. Fertigteile nach Anspruch 2,
**dadurch gekennzeichnet,** daß
die Bank aus einer waagerechten Auflagestange (31) gebildet ist, die parallel zu der Richtung der seitlichen Schranke(11) angeordnet ist.

5. Fertigteile nach Anspruch 4,
**dadurch gekennzeichnet,** daß
die Auflagestange (31) auf einer ausreichenden Höhe gegenüber dem Boden angebracht ist, um eine Stütze für einen stehenden Zuschauer zu bilden.

6. Fertigteile nach Anspruch 1,
**dadurch gekennzeichnet,** daß
die flachen Belagteile (11b, 12b, 18a, 18b) aus ausgesparten Tafeln bestehen.

7. Fertigteile nach Anspruch 1,
**dadurch gekennzeichnet,** daß
die Belagteile Bretter aufweisen, die waagerecht angeordnet sind.

8. Fertigteile nach einem der vorhergehenden Ansprüche,
**dadurch gekennzeichnet,** daß
die Plattform (17) des Portals durch Schutzgeländer (19,20) abgegrenzt ist.

9. Fertigteile nach Anspruch 8,
**dadurch gekennzeichnet,** daß
die Schutzgeländer (19,20) mindestens einen Ständer für die Befestigung von Zubehörteilen für Spiele oder Sportarten besitzen.

10. Fertigteile nach Anspruch 9,
**dadurch gekennzeichnet,** daß
die Zubehörteile einen Korb für ein Basketballspiel (23) enthalten.

11. Fertigteile nach Anspruch 9,
**dadurch gekennzeichnet,** daß
die Zubehörteile mindestens eines der folgenden Zubehörteile umfassen: Rutschbahn, Seile, Strickleiter, Ringe, Stab zum Stabhochsprung, Schaukel.

12. Fertigteile nach einem der vorhergehenden Ansprüche,
**dadurch gekennzeichnet,** daß
das Portal (14) mindestens eine Zugangsleiter zu der Plattform (17) besitzt.

13. Fertigteile nach Anspruch 12,
**dadurch gekennzeichnet,** daß
die Zugangsleiter senkrecht angeordnet ist und als seitliche Stütze für die Plattform dient.

14. Fertigteile nach Anspruch 12 oder 13,
**dadurch gekennzeichnet,** daß
das Portal zwei Zugangsleitern (21,22) besitzt, die die Abschlußstützen der Plattform bilden und die seitlichen Teile des Portals (14) festlegen.

15. Fertigteile nach einem der vorhergehenden Ansprüche,
**dadurch gekennzeichnet,** daß
die seitlichen Schranken (11,12) und die Abschlußschranken (13) Verbindungsteile (30) besitzen, die ihre Anordnung nebeneinander ermöglichen.

16. Fertigteile nach Anspruch 15,
**dadurch gekennzeichnet,** daß
die Verbindungsteile Laschen (30) aufweisen, die an Pfosten (12c,12d) des metallischen Gestells der Schranken angeschweißt sind.

## Claims

1. Assembly of prefabricated elements for forming sport infrastructures and particularly for the delimitation of areas for practice of games and for team or individual sports, these elements forming lateral barriers (11, 12) and end barriers (13), the said barriers (11, 12, 13) being provided with a metal frame onto which are mounted plane furniture elements, characterized in that the end barriers (13) comprise goals (18, 23) corresponding to the practised sports and include a beam structure (14) defining a goal of a predetermined size and height, and in that the said beam structure (14) includes a platform (17) placed above the said goal.

2. Assembly of elements according to claim 1, characterized in that the lateral barriers comprise a bench (31, 31′).

3. Assembly of elements according to claim 2, characterized in that the bench (31′) is mounted onto a support (32) solid with the metal frame of the lateral barrier (11′).

4. Assembly of elements according to claim 2, characterized in that the bench is constituted by a horizontal support bar (31), which is parallel to the direction of the lateral barrier (11).

5. Assembly of elements according to claim 4, characterized in that the support bar (31) is located at a height relative to the ground, to constitute a support for an upright standing spectator.

6. Assembly of elements according to claim 1, characterized in that the plane furniture elements (11b, 12b, 18a, 18b) include rounded panels.

7. Assembly of elements according to claim 1, characterized in that the plane furniture elements comprise boards horizontally disposed.

8. Assembly of elements according to any one of the preceding claims, characterized in that the said platform (17) of the support beam is delimited by protective banisters (19, 20).

9. Assembly of elements according to claim 8, characterized in that the protective banisters (19, 20) comprise at least one support for the fixing of games or sports accessories.

10. Assembly of elements according to claim 9, characterized in that the accessories include a hoop (23) for basket.

11. Assembly of elements according to claim 9, characterized in that the accessories include at least one of the following accessories: toboggan, ropes, rope ladders, rings, pole, swing.

12. Assembly of elements according to any one of the preceding claims, characterized in that the beam structure (14) includes at least one access ladder leading to the platform (17).

13. Assembly of elements according to claim 12, characterized in that the said ladder is vertical and serves as lateral support of the platform.

14. Assembly of elements according to claim 12 or 13, characterized in that the beam structure includes two ladders (21, 22), which form end supports to the platform and define the lateral elements of the beam structure (14).

15. Assembly of elements according to any one of the preceding claims, characterized in that the lateral barriers (11, 12) and end barriers (13) include connection parts (30) permitting theirjuxtaposed assembly.

16. Assembly of elements according to claim 15, characterized in that the said connection parts comprise feet (30) which are welded to uprights (12c, 12d) of the metal frame of the said barriers.
